# EUROPÄISCHE PATENTSCHRIFT

(11) **EP 3 124 191 B1**
(45) Veröffentlichungstag und Bekanntmachung des Hinweises auf die Patenterteilung: **13.12.2017**
(21) Anmeldenummer: 16180752.4
(22) Anmeldetag: 22.07.2016
(51) Int. Cl.: B27D 5/00

(54) **BEARBEITUNGSAGGREGAT FÜR DIE BEARBEITUNG VON PLATTENFÖRMIGEN WERKSTÜCKEN UND VERFAHREN ZUM BEARBEITEN EINES PLATTENFÖRMIGEN WERKSTÜCKS**
MACHINING UNIT FOR PROCESSING PLATE-LIKE WORKPIECES AND METHOD FOR MACHINING A PLATE-LIKE WORKPIECE
GROUPE D'USINAGE POUR L'USINAGE DE PIECES USINEES EN FORME DE PLAQUE ET PROCEDE D'USINAGE D'UNE PIECE USINEE EN FORME DE PLAQUE

(30) Priorität: 27.07.2015 DE 102015214174
(43) Veröffentlichungstag der Anmeldung: 01.02.2017
(73) Patentinhaber: HOMAG GmbH, 72296 Schopfloch (DE)
(72) Erfinder: Schlotter, Rainer, 72160 Horb (DE)
(74) Vertreter: Hoffmann Eitle

(56) Entgegenhaltungen:
- EP-A1- 1 782 931
- EP-A2- 1 834 744
- EP-A2- 2 394 803
- DE-A1-102007 029 918

## Beschreibung

### Technisches Gebiet

Die Erfindung betrifft Bearbeitungsaggregate für die Bearbeitung von plattenförmigen Werkstücken mit zumindest einer Schmal- und einer Breitseite, wobei die Werkstücke bevorzugt zumindest teilweise aus Holz, Holzwerkstoffen, Kunstwerkstoffen oder dergleichen bestehen, nach dem Oberbegriff von Anspruch 1.

### Stand der Technik

Bearbeitungsaggregate der eingangs genannten Art finden bei der Bearbeitung von Werkstücken breiten Einsatz, auf deren Schmalseite eine Kante bzw. Kantenmaterial aufgebracht worden ist. Zur Bearbeitung solcher Werkstücke bzw. Kanten werden Bearbeitungsaggregate eingesetzt, die eine Fräseinrichtung, insbesondere ein Bündigfräsaggregat, aufweisen, mit der/dem die Kante zunächst annähernd bündig zur Werkstückoberfläche auf der Breitseite des Werkstücks gefräst wird. Zur Nachbearbeitung der gefrästen Kante wird die Kante mit einem Ziehklingenwerkzeug, insbesondere einer Profilziehklinge, abgezogen, sodass eine glatte Oberfläche des Kantenmaterials entsteht. Zusätzlich wird in einem weiteren Schritt, der nötig ist, wenn das Kantenmaterial mit Leim an die Schmalseite des Werkstücks angebracht worden ist, herausgequollener Leim mittels einer Leimfugenziehklinge bzw. eines Leimfugenmessers entfernt.

Beispielsweise offenbart die DE 10 2007 029 918 A1 ein solches Bearbeitungsaggregat mit einer Ziehklinge, die drehbar und beabstandet zur Fräse an einem Arm angebracht ist.

Derartige Bearbeitungsaggregate haben sich bewährt. Allerdings werden hinsichtlich der Bearbeitungseffizienz und -qualität immer höhere Anforderungen gestellt.

### Darstellung der Erfindung

Es ist Aufgabe der vorliegenden Erfindung, die Bearbeitung von Kantenmaterial an einem plattenförmigen Werkstück bei einfacher Konstruktion dahingehend zu verbessern, dass die Bearbeitung unter Zeitersparnis schneller durchgeführt werden kann, wobei gleichzeitig die Bearbeitung in qualitativer Hinsicht verbessert sein soll.

Diese Aufgabe wird erfindungsgemäß durch das Bearbeitungsaggregat mit den Merkmalen von Anspruch 1 und das Verfahren mit den Merkmalen von Anspruch 8 gelöst.

Demzufolge ist ein Bearbeitungsaggregat vorgesehen, das zur Bearbeitung von plattenförmigen Werkstücken mit zumindest einer Schmal- und einer Breitseite dient, die bevorzugt zumindest teilweise aus Holz, Holzwerkstoffen, Kunststoffen oder dergleichen bestehen. Das Bearbeitungsaggregat weist eine Fräseinrichtung zum spanenden Bearbeiten, insbesondere Bündigfräsen, des Werkstücks im Bereich einer Kante an der Schmalseite des Werkstücks, eine erste Tasteinrichtung zum Tasten der Breitseite des Werkstücks zur Positionierung der Fräseinrichtung relativ zur Breitseite des Werkstücks, und zumindest eine Nachbearbeitungseinrichtung, insbesondere ein Leimfugenmesser, zum Nachbearbeiten des Werkstücks im Bereich der gefrästen Kante, insbesondere auch zum Entfernen von Leimresten, weiter insbesondere von der Breitseite des Werkstücks, auf. Erfindungsgemäß ist die Nachbearbeitungseinrichtung derart angeordnet, dass die Nachbearbeitungseinrichtung zumindest abschnittsweise zwischen der ersten Tasteinrichtung und der Fräseinrichtung in einer Ansicht senkrecht zur Breitseite des Werkstücks, also in einer Draufsicht, vorzugsweise in einem der Fräseinrichtung in Bearbeitungsrichtung nachgelagerten Bereich, angeordnet ist.

Des Weiteren ist erfindungsgemäß das Verfahren zum Bearbeiten eines plattenförmigen Werkstücks mit zumindest einer Schmal- und einer Breitseite, die bevorzugt zumindest teilweise aus Holz, Holzwerkstoffen, Kunststoffen oder dergleichen bestehen, vorzugsweise mit dem erfindungsgemäßen Bearbeitungsaggregat, vorgesehen, das die Schritte von Aufbringen eines Kantenmaterials an die Schmalseite des Werkstücks, Tasten der Breitseite des Werkstücks durch eine erste Tasteinrichtung und Positionieren der Fräseinrichtung relativ zur Breitseite des Werkstücks, spanendes Bearbeiten, insbesondere Bündigfräsen, des Werkstücks im Bereich der Kante durch eine Fräseinrichtung und Nachbearbeiten des Werkstücks im Bereich der gefrästen Kante, insbesondere auch Entfernen von Leimresten, durch eine Nachbearbeitungseinrichtung, die zumindest abschnittsweise zwischen der ersten Tasteinrichtung und der Fräseinrichtung angeordnet ist, während der spanenden Bearbeitung durch die Fräseinrichtung, vorzugsweise in einem der Fräseinrichtung in Bearbeitungsrichtung nachgelagerten Bereich, umfasst.

Während der Nachbearbeitung wird die Seite der Nachbearbeitungseinrichtung, die zu der Breitseite des Werkstücks im Bereich der gefrästen Kante zeigt, elastisch bzw. gefedert auf die Oberfläche der Werkstückbreitseite gedrückt, wobei durch die Relativbewegung des Werkstücks und des Bearbeitungsaggregats zueinander Leimreste abgestreift bzw. abgekratzt werden. Bei Änderungen der Oberfläche der Breitseite des Werkstücks bspw. hinsichtlich der Werkstückdicke, der Werkstückparallelität oder der Werkstücklage passt sich die Nachbearbeitungseinrichtung automatisch der Werkstückoberfläche an.

Dadurch, dass die Nachbearbeitungseinrichtung zumindest abschnittsweise in dem Bereich zwischen der ersten Tasteinrichtung und der Fräseinrichtung angeordnet ist, erfolgt die Nachbearbeitung durch die Nachbearbeitungseinrichtung unmittelbar nach der spanenden Bearbeitung durch die Fräseinrichtung, nämlich nahezu gleichzeitig. Dies führt zu einer Zeitersparnis, da kein separater Nachbearbeitungsschritt nötig ist.

Da sich die Nachbearbeitungseinrichtung nahe der Fräseinrichtung befindet, werden im Falle eines rotierenden Bündigfräsers als Fräseinrichtung automatisch insbesondere Leimreste, die durch die Nachbearbeitungseinrichtung entfernt worden sind, durch die Fräseinrichtung, insbesondere durch die Zähne des Fräsmittels, entfernt und abbefördert. Dadurch kann eine Beeinträchtigung der Bearbeitung durch Leimreste verhindert werden und die Qualität der Bearbeitung erhöht werden.

Wenn sich die Nachbearbeitungseinrichtung zwischen der ersten Tasteinrichtung und der Fräseinrichtung befindet, liegt des Weiteren ein Teil der Nachbearbeitungseinrichtung immer auf der Breitseite des Werkstücks auf. Somit kann es nicht vorkommen, dass die Nachbearbeitungseinrichtung die Werkstückoberfläche verlässt, wozu es bei herkömmlichen Nachbearbeitungseinrichtungen bei der Nachbearbeitung von Werkstückecken oder Werkstücken mit kleinen Außenradien kommen kann. Die im Stand der Technik vorgesehenen Aktuatoren zum Ermöglichen eines Wiedereintritts der Nachbearbeitungseinrichtung nach Verlassen der Werkstückoberfläche ohne Anstoßen bzw. Kollision mit dem Werkstück oder der Kante sind somit bei der vorliegenden Erfindung nicht nötig.

Der Erfindung liegt der Gedanke zugrunde, die spanende Bearbeitung durch die Fräseinrichtung und die Nachbearbeitung durch die Nachbearbeitungseinrichtung in einem Arbeitsgang durchzuführen bzw. zu kombinieren, in unmittelbarer zeitlicher und räumlicher Nähe. Grob gesprochen sind also die Fräseinrichtung und die Nachbearbeitungseinrichtung gleichzeitig im Eingriff mit dem Werkstück, sodass die Bearbeitung und Nachbearbeitung eines Werkstückabschnitts im Wesentlichen gleichzeitig erfolgt.

Vorzugsweise ist die Nachbearbeitungseinrichtung ein Leimfugenmesser (Leimfugenziehklinge), das im Wesentlichen von einer Breitseite des Werkstücks Leimreste entfernen kann. Dazu wird das Leimfugenmesser gegen die Breitseite des Werkstücks gedrückt, die im Bereich der gefrästen Kante liegt. Alternativ ist es auch denkbar, dass die Nachbearbeitungseinrichtung einer Profilziehklinge entspricht, die die Oberfläche der gefrästen Kante glättet. Insbesondere ist unter der Nachbearbeitungseinrichtung keine Tasteinrichtung zu verstehen, die lediglich zur Ausrichtung bspw. der Fräseinrichtung relativ zum Werkstück dient.

Besonders vorteilhafte Weiterbildungen der Erfindungen sind in den abhängigen Ansprüchen angegeben.

Das Bearbeitungsaggregat kann eine zweite Tasteinrichtung zum Tasten der Schmalseite des Werkstücks zur Positionierung der Fräseinrichtung relativ zur Schmalseite des Werkstücks aufweisen, wobei die Nachbearbeitungseinrichtung in einer Ansicht senkrecht zur Breitseite des Werkstücks, also in einer Draufsicht, zumindest abschnittsweise zwischen der ersten und zweiten Tasteinrichtung der Fräseinheit angeordnet ist. Es ist auch eine Ausführungsform denkbar, die die Merkmale des Oberbegriffs von Anspruch 1 und diese Merkmale aufweist. Durch eine derartige Anordnung kann ebenfalls die unmittelbare Nähe zwischen der Fräseinrichtung und der Nachbearbeitungseinrichtung erreicht werden.

Vorzugsweise ist die Fräseinrichtung auf einem nachgiebig gelagerten Tastschlitten angeordnet, und die Nachbearbeitungseinrichtung ist an dem nachgiebig gelagerten Tastschlitten der Fräseinrichtung angeordnet. Durch den Tastschlitten der Fräseinrichtung, der eine nachgiebige Lagerung der Fräseinrichtung relativ zu weiteren Bauteilen, insbesondere feststehenden Bauteilen des Bearbeitungsaggregats wie einem Tragrahmen, ermöglicht, kann die Position der Fräseinrichtung dem Werkstück flexibel angepasst werden. Auch kann sich die Nachbearbeitungseinrichtung entsprechend mit der Fräseinrichtung mitbewegen. Eine Federkraft im Falle eines durch eine Feder gelagerten Tastschlittens erzeugt die Bearbeitungskraft für die Nachbearbeitungseinrichtung.

Weiter vorzugsweise ist die Nachbearbeitungseinrichtung auf einem nachgiebig gelagerten Tastschlitten der Nachbearbeitungseinrichtung angeordnet, der vorzugsweise zusätzlich zum Tastschlitten der Fräseinrichtung vorgesehen ist und der weiter vorzugsweise über ein flexibles Lager an einem Tragrahmen des Bearbeitungsaggregats vorgesehen ist. Wenn ein zum Tastschlitten der Fräseinrichtung separater Tastschlitten der Nachbearbeitungseinrichtung vorgesehen ist, der beispielsweise flexibel am Tragrahmen angeordnet ist, kann die Bearbeitungskraft der Nachbearbeitungseinrichtung unabhängig von der Einstellung der Fräseinrichtung eingestellt werden.

Eine flexible Lagerung der Nachbearbeitungseinrichtung kann sich zwischen dem Tastschlitten der Nachbearbeitungseinrichtung und der Nachbearbeitungseinrichtung oder zwischen dem Tastschlitten der Fräseinrichtung und der Nachbearbeitungseinrichtung befinden.

Vorzugsweise weist die Nachbearbeitungseinrichtung keine eigene Tasteinrichtung zum Tasten der Breitseite des Werkstücks auf, sondern ist gleichzeitig Nachbearbeitungseinrichtung im Sinne von Werkzeug und Tasteinrichtung bzw. Tastschuh. Dies vereinfacht den Aufbau des Bearbeitungsaggregats und ermöglicht gleichzeitig eine höhere Präzision der Nachbearbeitung, da keine getrennte Tasteinrichtung zur Positionierung der Nachbearbeitungseinrichtung vorgesehen sein muss.

Des Weiteren kann eine weitere Nachbearbeitungseinrichtung, vorzugsweise eine Profilziehklinge, zum Nachbearbeiten des Bereichs der gefrästen Kante vorgesehen sein, wobei diese weitere Nachbearbeitungseinrichtung, die zusätzlich zur Nachbearbeitungseinrichtung der vorhergehenden Ausführungsformen vorgesehen sein kann, in Bearbeitungsrichtung nachgelagert zur Fräseinrichtung und vorzugsweise zur Nachbearbeitungseinrichtung der vorhergehenden Ausführungsformen angeordnet ist.

Es ist aber auch denkbar, dass das Bearbeitungsaggregat frei von einer derart weiteren Nachbearbeitungseinrichtung ist, da eine solche auf Grund eines speziellen Bündigfräswerkzeugs als Fräseinrichtung nicht nötig ist. Dies ist insbesondere der Fall, wenn durch eine spezielle Schneidengeometrie der Fräseinrichtung eine bessere Oberflächenqualität als mit herkömmlichen Bündigfräsern bereits bei der spanenden Bearbeitung erreicht werden kann.

Weitere Merkmale und Vorteile der Erfindung werden anhand der nachfolgenden ausführlichen Beschreibung noch näher ersichtlich werden.

### Kurze Beschreibung der Zeichnungen

Fig. 1 zeigt eine perspektivische Ansicht eines erfindungsgemäßen Bearbeitungsaggregats mit einem Werkstück;
Fig. 2 zeigt eine Draufsicht auf das erfindungsgemäße Bearbeitungsaggregat; und
Fig. 3 zeigt eine perspektivische Ansicht des erfindungsgemäßen Bearbeitungsaggregats.

### Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Figur 1 zeigt eine Ausführungsform des erfindungsgemäßen Bearbeitungsaggregats zur Bearbeitung von plattenförmigen Werkstücken 9, die eine Schmalseite 10a und eine Breitseite 10b aufweisen, die vorzugsweise senkrecht zueinander liegen. In Figur 1 liegt die Breitseite 10b nach unten orientiert und ist nicht sichtbar, während die Schmalseite 10a des Werkstücks 9 weg von der Betrachtungsebene nach rechts hinten orientiert ist.

An dem Werkstück 9 ist auf der Schmalseite 10a eine Kante in Form eines Kantenmaterials 11 mittels einer Leimschicht aufgebracht. Die Leimschicht bildet zwischen der Schmalseite 10a des Werkstücks 9 und dem aufgebrachten Kantenmaterial 11 eine Leimfuge 12 aus.

Die Bearbeitung des Werkstücks 9 erfolgt unter einer Relativbewegung zu dem Bearbeitungsaggregat. In den gezeigten Ausführungsformen wird das Aggregat während der Bearbeitung entlang der Bearbeitungsrichtung B relativ zum Werkstück 9 bewegt. Alternativ sind auch Durchlaufmaschinen denkbar, in denen die Werkstücke 9 relativ zum Bearbeitungsaggregat bewegt werden.

Während der Bearbeitung kommt zunächst die Fräseinrichtung 1 mit der in Figur 1 unten angedeuteten Kante 11, die zuvor auf die Schmalseite 10a des Werkstücks 9 aufgebracht worden, in Eingriff und fräst diese bündig mit der Werkstückoberfläche der Breitseite 10b. Die Fräseinrichtung 1 weist ein rotierbares Fräsmittel 1a auf. Unmittelbar nach dieser spanenden Bearbeitung durch die Fräseinrichtung 1 bearbeitet die Nachbearbeitungseinrichtung 5 das Werkstück 9 im Bereich der gefrästen Kante. Die Nachbearbeitungseinrichtung 5 weist ein Leimfugenmesser auf, das an der Breitseite des Werkstücks 10b anliegt und dadurch während der Bewegung des Bearbeitungsaggregats in die Bearbeitungsrichtung B Leimreste, die aus der Leimfuge 12 austreten, entfernt.

Figur 1 zeigt des Weiteren eine erste Tasteinrichtung 2 zum Tasten der Breitseite 10b des Werkstücks 9. Die erste Tasteinrichtung 2 drückt folglich von unten gegen die Breitseite 10b des Werkstücks und kann so die Fräseinrichtung 1 relativ zu der Breitseite 10b des Werkstücks 9 positionieren. Des Weiteren ist eine zweite Tasteinrichtung 3 zum seitlichen Tasten der Schmalseite 10a des Werkstücks 9 vorgesehen, mittels derer die Fräseinheit 1 relativ zum Werkstück 9 positioniert werden kann.

Damit die Nachbearbeitung des Werkstücks 9 unmittelbar nach der spanenden Bearbeitung des Werkstücks erfolgen kann, ist die Nachbearbeitungseinrichtung 5 unmittelbar nachgelagert zur Fräseinrichtung 1 angeordnet, und zwar zumindest abschnittsweise in einem Bereich, der im Fräszeitpunkt zwischen der ersten Tasteinrichtung 2 und der Fräseinrichtung 1 liegt.

Die Nachbearbeitungseinrichtung 5 ist, wie insbesondere aus Figur 2 ersichtlich, in der Ansicht senkrecht zur Breitseite 10b des Werkstücks 9 zumindest abschnittsweise zwischen der ersten Tasteinrichtung 2 und der Fräseinrichtung 1 angeordnet. Des Weiteren ist die Nachbearbeitungseinrichtung 5 zumindest abschnittsweise zwischen der ersten Tasteinrichtung 2 und der zweiten Tasteinrichtung 3 angeordnet.

In Figur 2 ist auch der Punkt 5a sichtbar, in dem die Nachbearbeitungseinrichtung 5 in Bearbeitungsrichtung B betrachtet mit dem Werkstück 9 direkt nach der Bearbeitung durch die Fräseinrichtung 1 derart in Kontakt kommt, dass die Leimreste an der Breitseite 10b des Werkstücks durch die Nachbearbeitungseinrichtung 5 entfernt werden können.

Figur 3 zeigt, dass das die Nachbearbeitungseinrichtung 5 bzw. das Leimfugenmesser einen der Fräseinrichtung 1 nachgelagerten gebogenen Abschnitt aufweist, der sich zumindest abschnittsweise um die Fräseinrichtung 1 herum erstreckt, wodurch beim Schwenken des Bearbeitungsaggregats um bspw. einen Rand des Werkstücks 9 immer zufriedenstellend Leimreste durch Kontakt zwischen der Werkstückoberfläche und dem Leimfugenmesser 5 entfernt werden können.

Insbesondere aus Figur 1 und Figur 3 ist ersichtlich, dass die Fräseinrichtung 1 auf dem nachgiebig gelagerten Tastschlitten 4 angeordnet ist und somit senkrecht zur Bearbeitungsrichtung und zu einem Tragrahmen 13 verschiebbar ist. Die Nachbearbeitungseinrichtung 5 ist auf dem nachgiebig gelagerten Tastschlitten 7 der Nachbearbeitungseinrichtung 5 angeordnet, wobei der nachgiebig gelagerte Tastschlitten 7 über das flexible Lager 8, das eine Feder sein kann, am Tragrahmen 13 senkrecht zur Bearbeitungsrichtung B verschiebbar ist. Über die Elemente 14 und 15, wie in Figur 2 gezeigt, sind die Tastschlitten 4 und 7 senkrecht zur Bearbeitungsrichtung verschiebbar zum Tragrahmen 13 gelagert.

Darüber hinaus ist die Nachbearbeitungseinrichtung 5 über die flexible Lagerung 6 auf dem Tastschlitten 7 der Nachbearbeitungseinrichtung 5 angeordnet.

Alternativ kann in einer nicht gezeigten Ausführungsform die Nachbearbeitungseinrichtung 5 direkt auf dem Tastschlitten 4 der Fräseinrichtung angeordnet sein, wobei dann die flexible Lagerung 6 an dem Tastschlitten 4 der Fräseinrichtung 1 angeordnet ist.

Im Übrigen ist die Nachbearbeitungseinrichtung 5 frei von einer Tasteinrichtung zum Tasten der Breitseite 10b des Werkstücks 9, da die Nachbearbeitungseinrichtung 5 durch die flexible Lagerung 6 die Funktion einer Tasteinrichtung selbst übernehmen kann.

Auch wenn dies in den beigefügten Zeichnungen nicht dargestellt ist, kann das Bearbeitungsaggregat eine weitere Nachbearbeitungseinrichtung aufweisen, die zusätzlich zur Nachbearbeitungseinrichtung 5 vorgesehen ist und insbesondere als Profilziehklinge ausgestaltet sein kann.

## Patentansprüche

1. Bearbeitungsaggregat für die Bearbeitung von plattenförmigen Werkstücken (9) mit zumindest einer Schmal-(10a) und einer Breitseite (10b), die bevorzugt zumindest teilweise aus Holz, Holzwerkstoffen, Kunststoffen oder dergleichen bestehen, mit
einer Fräseinrichtung (1) mit einem Fräsmittel (1a) zum spanenden Bearbeiten, insbesondere Bündigfräsen, des Werkstücks im Bereich einer Kante (11) an der Schmalseite des Werkstücks,
einer ersten Tasteinrichtung (2) zum Tasten der Breitseite des Werkstücks zur Positionierung der Fräseinrichtung relativ zur Breitseite des Werkstücks und
zumindest einer Nachbearbeitungseinrichtung (5), insbesondere Leimfugenmesser, zum Nachbearbeiten des Werkstücks im Bereich der gefrästen Kante (11), insbesondere auch zum Entfernen von Leimresten,
**dadurch gekennzeichnet, dass** die Nachbearbeitungseinrichtung (5) in einer Ansicht senkrecht zur Breitseite des Werkstücks zumindest abschnittsweise zwischen der ersten Tasteinrichtung (2) und der Fräseinrichtung (1) angeordnet ist.

2. Bearbeitungsaggregat nach einem der vorhergehenden Ansprüche, das eine zweite Tasteinrichtung (3) zum Tasten der Schmalseite des Werkstücks zur Positionierung der Fräseinrichtung relativ zur Schmalseite des Werkstücks aufweist, wobei die Nachbearbeitungseinrichtung (5) in einer Ansicht senkrecht zur Breitseite des Werkstücks zumindest abschnittsweise zwischen der ersten (2) und zweiten (3) Tasteinrichtung der Fräseinrichtung angeordnet ist.

3. Bearbeitungsaggregat nach einem der vorhergehenden Ansprüche, bei dem die Fräseinrichtung (1) auf einem nachgiebig gelagerten Tastschlitten (4) angeordnet ist und die Nachbearbeitungseinrichtung (5) an dem nachgiebig gelagerten Tastschlitten (4) der Fräseinrichtung angeordnet ist.

4. Bearbeitungsaggregat nach der vorhergehenden Ansprüche, bei dem die Nachbearbeitungseinrichtung (5) auf einem nachgiebig gelagerten Tastschlitten (7) der Nachbearbeitungseinrichtung (5) angeordnet ist, der vorzugsweise zusätzlich zum Tastschlitten (4) der Fräseinrichtung vorgesehen ist und weiter vorzugsweise über ein nachgiebiges Lager (8) an einem Tragrahmen (13) angebracht ist.

5. Bearbeitungsaggregat nach einem der vorhergehenden Ansprüche, bei dem die Nachbearbeitungseinrichtung (5) über eine flexible Lagerung (6) an dem Tastschlitten (4) der Fräseinrichtung (1) und/oder dem Tastschlitten (7) der Nachbearbeitungseinrichtung (5) angeordnet ist.

6. Bearbeitungsaggregat nach einem der vorhergehenden Ansprüche, bei dem die Nachbearbeitungseinrichtung (5) frei von einer Tasteinrichtung zum Tasten der Breitseite des Werkstücks ist.

7. Bearbeitungsaggregat nach einem der vorhergehenden Ansprüche, das eine weitere Nachbearbeitungseinrichtung, vorzugsweise eine Profilziehklinge, zum Nachbearbeiten des Bereichs der gefrästen Kante, insbesondere eines aufgebrachten Kantenmaterials, aufweist, wobei die weitere Nachbearbeitungseinrichtung der Fräseinrichtung (1) und vorzugsweise der Nachbearbeitungseinrichtung (5) nachgelagert ist.

8. Verfahren zum Bearbeiten eines plattenförmigen Werkstücks (9) mit zumindest einer Schmal- (10a) und einer Breitseite (10b), die bevorzugt zumindest teilweise aus Holz, Holzwerkstoffen, Kunststoffen oder dergleichen bestehen, vorzugsweise mit dem Bearbeitungsaggregat nach einem der vorhergehenden Ansprüche, das die folgenden Schritte umfasst:
Aufbringen eines Kantenmaterials (11) an die Schmalseite (10a) des Werkstücks,
Tasten der Breitseite des Werkstücks durch eine erste Tasteinrichtung (2) und Positionieren der Fräseinrichtung relativ zur Breitseite des Werkstücks (9),
spanendes Bearbeiten, insbesondere Bündigfräsen, des Werkstücks im Bereich der Kante (11) durch das Fräsmittel (1a) der Fräseinrichtung (1),
**gekennzeichnet durch** Nachbearbeiten des Werkstücks im Bereich der gefrästen Kante, insbesondere auch Entfernen von Leimresten, während der spanenden Bearbeitung durch die Fräseinrichtung (1) durch eine Nachbearbeitungseinrichtung (5), die zumindest abschnittsweise zwischen der ersten Tasteinrichtung (2) und der Fräseinrichtung (1) angeordnet ist.

## Claims

1. Machining unit for machining panel-like workpieces (9) having at least one narrow side (10a) and a broad side (10b) which preferably consist at least partly of wood, derived timber products, plastics or the like, having a milling device (1) with a milling means (1a) for machining, in particular flush milling, of the workpiece in the region of an edge (11) on the narrow side of the workpiece, a first scanning device (2) for scanning the broad side of the workpiece for positioning of the milling device relative to the broad side of the workpiece and at least one finishing device (5), in particular glue line knife, for finishing the workpiece in the region of the milled edge (11), in particular also for removing glue residues, **characterised in that** the finishing device (5), in a view vertical to the broad side of the workpiece, is arranged at least in sections between the first scanning device (2) and the milling device (1).

2. Machining unit according to one of the preceding claims, which has a second scanning device (3) for scanning the narrow side of the workpiece for positioning the milling device relative to the narrow side of the workpiece, wherein the finishing device (5), in a view vertical to the broad side of the workpiece, is arranged at least in sections between the first (2) and second (3) scanning device of the milling device.

3. Machining unit according to one of the preceding claims, in which the milling device (1) is arranged on a flexibly supported scanning carriage (4) and the finishing device (5) is arranged on the flexibly supported scanning carriage (4) of the milling device.

4. Machining unit according to one of the preceding claims, in which the finishing device (5) is arranged on a flexibly supported scanning carriage (7) of the finishing device (5) which is preferably provided in addition to the scanning carriage (4) of the milling device and furthermore is preferably attached to a supporting frame (13) via a flexible support (8).

5. Machining unit according to one of the preceding claims, in which the finishing device (5) is arranged on the scanning carriage (4) of the milling device (1) and/or the scanning carriage (7) of the finishing device (5) via a flexible support (6).

6. Machining unit according to one of the preceding claims, in which the finishing device (5) is free of a scanning device for scanning the broad side of the workpiece.

7. Machining unit according to one of the preceding claims, which has a further finishing device, preferably a profile scraper, for finishing the region of the milled edge, in particular an applied edge material, wherein the further finishing device is supported downstream of the milling device (1) and preferably downstream of the finishing device (5).

8. Method for machining a panel-like workpiece (9) having at least one narrow side (10a) and a broad side (10b) which preferably consist at least partly of wood, derived timber products, plastics or the like, preferably using the machining unit according to one of the preceding claims, which comprises the following steps:
applying an edge material (11) to the narrow side (10a) of the workpiece,
scanning the broad side of the workpiece with a first scanning device (2) and positioning the milling device relative to the broad side of the workpiece (9),
machining, in particular flush milling, of the workpiece in the region of the edge (11) with the milling means (1a) of the milling device (1),
**characterised by** finishing the workpiece in the region of the milled edge, in particular also removal of size residues, during machining with the milling device (1) with a finishing device (5) which is arranged at least in sections between the first scanning device (2) and the milling device (1).

## Revendications

1. Groupe d'usinage pour l'usinage de pièces en forme de plaques (9) avec au moins un côté étroit (10a) et un côté large (10b), qui sont constitués au moins en partie de bois, de matériaux à base de bois, de matières plastiques ou analogues, comprenant :
un dispositif de fraisage (1) avec un moyen de fraisage (1a) pour l'usinage par enlèvement de copeaux, en particulier pour l'affleurage, de la pièce dans la zone d'une arête (11) sur le côté étroit de la pièce,
un premier dispositif palpeur (2) pour palper le côté large de la pièce afin de positionner le dispositif de fraisage par rapport au côté large de la pièce et
au moins un dispositif de post-usinage (5), en particulier un dispositif de mesure de joint collé, pour le post-usinage de la pièce dans la zone de l'arête fraisée (11), en particulier également pour éliminer les restes de colle,
**caractérisé en ce que** le dispositif de post-usinage (5) est agencé, en vue perpendiculaire au côté large de la pièce, au moins par zones entre le premier dispositif palpeur (2) et le dispositif de fraisage (1).

2. Groupe d'usinage selon l'une quelconque des revendications précédentes, qui présente un second dispositif palpeur (3) pour palper le côté étroit de la pièce afin de positionner le dispositif de fraisage par rapport au côté étroit de la pièce, dans lequel le dispositif de post-usinage (5) est agencé, en vue perpendiculaire au côté large de la pièce, au moins par zones entre le premier (2) et le second (3) dispositif palpeur du dispositif de fraisage.

3. Groupe d'usinage selon l'une quelconque des revendications précédentes, dans lequel le dispositif de fraisage (1) est agencé sur un chariot de palpage (4) à montage souple et le dispositif de post-usinage (5) est agencé sur le chariot de palpage (4) du dispositif de fraisage monté de manière souple.

4. Groupe d'usinage selon l'une quelconque des revendications précédentes, dans lequel le dispositif de post-usinage (5) est agencé sur un chariot de palpage (7) monté de manière souple du dispositif de post-usinage (5), qui est prévu de préférence en plus du chariot de palpage (4) du dispositif de fraisage et est monté en outre de préférence via un palier souple (8) sur un bâti de support (13).

5. Groupe d'usinage selon l'une quelconque des revendications précédentes, dans lequel le dispositif de post-usinage (5) est agencé via un montage souple (6) sur le chariot de palpage (4) du dispositif de fraisage (1) et/ou sur le chariot de palpage (7) du dispositif de post-usinage (5).

6. Groupe d'usinage selon l'une quelconque des revendications précédentes, dans lequel le dispositif de post-usinage (5) est exempt d'un dispositif palpeur pour palper le côté large de la pièce.

7. Groupe d'usinage selon l'une quelconque des revendications précédentes, qui présente un autre dispositif de post-usinage, de préférence un racloir de profil, pour post-usiner la zone de l'arête fraisée, en particulier d'un matériau d'arête appliqué, dans lequel l'autre dispositif de post-usinage est monté en aval du dispositif de fraisage (1) et, de préférence, du dispositif de post-usinage (5).

8. Procédé d'usinage d'une pièce en forme de plaque (9) avec au moins un côté étroit (10a) et un côté large (10b), qui sont constitués de préférence au moins en partie de bois, de matériaux à base de bois, de matières plastiques ou similaires, de préférence avec le groupe d'usinage selon l'une quelconque des revendications précédentes, qui comprend les étapes suivantes :
application d'un matériau d'arête (11) sur le côté étroit (10a) de la pièce,
palpage du côté large de la pièce par un premier dispositif de palpage (2) et positionnement du dispositif de fraisage par rapport au côté large de la pièce (9),
usinage avec enlèvement de copeaux, en particulier affleurage, de la pièce dans la zone de l'arête (11) par le moyen de fraisage (la) du dispositif de fraisage (1),
**caractérisé par** le post-usinage de la pièce dans la zone de l'arête fraisée, en particulier également par élimination des restes de colle, pendant l'usinage avec élimination de copeaux par le dispositif de fraisage (1) à travers un dispositif de post-usinage (5) qui est agencé au moins par zones entre le premier dispositif palpeur (2) et le dispositif de fraisage (1).
